# EUROPÄISCHE PATENTSCHRIFT

(11) **EP 2 425 736 B1**
(45) Veröffentlichungstag und Bekanntmachung des Hinweises auf die Patenterteilung: **30.03.2016**
(21) Anmeldenummer: 11179383.2
(22) Anmeldetag: 30.08.2011
(51) Int. Cl.: A44C 17/04

(54) **Schmuckstück**
Piece of jewellery
Pièce décorative

(30) Priorität: 02.09.2010 DE 102010044269
(43) Veröffentlichungstag der Anmeldung: 07.03.2012
(73) Patentinhaber: Vilmas GmbH, 75180 Pforzheim (DE)
(72) Erfinder: Jakubowski, Antonio, 75180 Pforzheim (DE)
(74) Vertreter: Mommer, Niels

(56) Entgegenhaltungen:
- WO-A1-2006/038053
- WO-A1-2011/041454
- CH-B1- 697 222
- GB-A- 531 109
- US-A- 1 351 205
- US-A1- 2009 090 132
- US-A1- 2009 235 689

## Beschreibung

Die Erfindung betrifft ein Schmuckstück mit einer Fassung, die einen ersten Stein, der einen Brillantschliff hat, und zweite geschliffene Steine, die um den ersten Stein herum angeordnet und kleiner als der erste Stein sind, hält. Ein Schmuckstück mit den im Oberbegriff des Anspruchs 1 angegebenen Merkmalen ist aus der WO 2006/03805 A1 sowie aus der US 2009/0235689 A1 bekannt.

Ein ähnliches Schmuckstück ist auch aus der IL 25705 bekannt. Durch die ringförmig um den ersten Stein herum angeordneten zweiten Steine soll der optische Eindruck eines Brillanten erzeugt werden, der größer als der erste Stein ist.

Aus der US 1 351 205 A ist ein Schmuckstück bekannt, das einen zentral angeordneten ersten Stein und sechs gleich große zweite Steine aufweist, die um den ersten Stein herum angeordnet sind.

Aus der GB 531 109 A ist ein Schmuckstück bekannt, das einen ersten Stein mit einer rechteckigen Tafel und vier Steine mit einer trapezförmigen Tafel aufweist. Die trapezförmigen Tafeln sind an die vier Tafelfacetten angesetzt, um den Eindruck eines einzigen, größeren Steins zu erzeugen. Der erste Stein ist durch zwei gegenüberliegende Wände gefasst. Die kleineren Steine sind durch weitere Wände und an den äußeren Ecken angebrachte Halterungen gefasst.

Aus der US 2009/0090132 A1 ist ein Schmuckstück bekannt, das vier einen quadratischen Umfang aufweisende Steine hat, die zu einem Quadrat angeordnet und von 8 Steinen mit einem kreisförmigen Umfang umgeben sind. Die Steine sind in einer Fassung angeordnet, die zum Halten der Steine Stotzen aufweist, die jeweils in einem dreieckigen Zwischenraum zwischen zwei benachbarten Steinen mit kreisförmigem Umfang und den zu einem Quadrat angeordneten Steinen angeordnet sind.

Aufgabe der vorliegenden Erfindung ist es einen Weg aufzuzeigen, wie noch besser der optische Eindruck eines Brillanten erzeugt werden kann, der größer als die für das Schmuckstück verwendeten Steine ist.

Diese Aufgabe wird durch ein Schmuckstück mit den im Anspruch 1 angegebenen Merkmalen erreicht. Vorteilhafte Weiterbildungen der Erfindung sind Gegenstand von Unteransprüchen.

Die zweiten Steine eines erfindungsgemäßen Schmuckstücks wirken auf einen Betrachter wie zusätzliche Facetten des zentral angeordneten ersten Steins des Schmuckstücks. Diese optische Wirkung beruht zum einen darauf, dass die Tafeln der zweiten Steine ähnlich wie Facetten des ersten Steins in Bezug auf die Tafel des ersten Steins nach außen geneigt sind. Zum anderen ist zwischen den einzelnen Stotzen, die bei einem erfindungsgemäßen Schmuckstück jeweils zwischen zwei benachbarten zweiten Steinen und dem ersten Stein angeordnet sind, jeweils ein Abstand, so dass die Steine zwischen den Stotzen aneinander anliegen können oder nur durch einen Spalt, dessen optische Wirkung vernachlässigbar ist, von einander getrennt sind. Zwischen den Stotzen kann Licht hindurch treten, so dass der Eindruck eines großen Steines entsteht.

Die Stotzen der Fassung eines erfindungsgemäßen Schmuckstücks ermöglichen es, die zweiten Steine an den ersten Stein angrenzend anzuordnen, so dass die Grenzen zwischen den einzelnen Steinen für einen ungeübten Betrachter kaum wahrnehmbar sind.

Bevorzugt ragt der erste Stein mit seiner Tafel über die zweiten Steine hinaus. Dies bedeutet, dass die Tafel des ersten Steins auf einer größeren Höhe als die Tafeln der zweiten Steine angeordnet ist. Im Rahmen der vorliegenden Erfindung ist die Höhe, die Richtung senkrecht zur Tafel des ersten Steins. Die Höhe nimmt also in Richtung von der Spitze des ersten Steins zu dessen Tafel hin zu.

Indem die Tafel des ersten Steins oberhalb von den Tafeln der zweiten Steine angeordnet ist, lässt sich der Eindruck verstärken, dass die Tafeln der zweiten Steine Facetten des ersten Steins sind. Besonders bevorzugt ist dabei, dass an die Tafel anschließende Tafelfacetten des ersten Steins vollständig oberhalb von den zweiten Steinen liegen. Auf diese Weise lässt sich ein besonders großer Blickwinkel erreichen, unter dem das Feuer des ersten Steins von einem Betrachter wahrgenommen werden kann.

Eine weitere vorteilhafte Weiterbildung der Erfindung sieht vor, dass die Tafeln der zweiten Steine zumindest teilweise oberhalb von der Rundiste des ersten Steins angeordnet sind. Indem sich die Tafeln der zweiten Steine zumindest teilweise auf einer größeren Höhe als die Rundiste des ersten Steins befinden, lässt sich vorteilhaft der Eindruck verstärken, dass die Tafeln der zweiten Steine Facetten eines Oberteils des größeren Steins sind. Besonders vorteilhaft ist es dabei, die Tafeln der zweiten Steine vollständig oberhalb der Rundiste des ersten Steins anzuordnen.

Eine weitere vorteilhafte Weiterbildung der Erfindung sieht vor, dass die zweiten Steine jeweils eine Rundiste haben, die zumindest teilweise unterhalb von einer geometrischen Ebene, in der die Rundiste des ersten Steins liegt, angeordnet ist. Für den optischen Eindruck eines Brillanten ist dessen Oberteil, d. h. der oberhalb der Rundiste liegende Teil, maßgeblich. Indem sich die Rundiste der zweiten Steine (auch) unterhalb von der Ebene der Rundiste des ersten Steins erstreckt, wird das Oberteil des ersten Steins optisch nicht nur hinsichtlich seines Durchmessers, sondern auch hinsichtlich seiner Höhe verbreitert. Dies trägt im besonderen Maße dazu bei, den optischen Eindruck eines wesentlich größeren Steins zu erzeugen. Die Rundiste der zweiten Steine ist bevorzugt mit dem überwiegenden Teil ihres Umfangs unterhalb von der geometrischen Ebene der Rundiste des ersten Steins angeordnet. Vorteilhaft ist es insbesondere, wenn die Ebene der Rundiste des ersten Steins die Rundisten der zweiten Steine schneidet. An sich ist es aber auch möglich, die Rundisten der zweiten Steine vollständig unterhalb der Ebene der Rundiste des ersten Steins anzuordnen.

Eine weitere vorteilhafte Weiterbildung der Erfindung sieht vor, dass die Tafeln der zweiten Steine mit der Tafel des ersten Steins jeweils einen Winkel einschließen, der kleiner als der Oberteilwinkel des ersten Steins ist. Der Oberteilwinkel eines Brillanten ist der Winkel, der von einer vom Rand der Tafel zur Rundiste führenden Linie und der Ebene der Rundiste eingeschlossen ist. Indem der Winkel zwischen den Tafeln der zweiten Steine und der Tafel des ersten Steins kleiner als der Oberteilwinkel ist, lässt sich der optische Eindruck verstärken, dass die Tafeln der zweiten Steine Facetten des ersten Steins sind. Bevorzugt beträgt der Winkel zwischen den Tafeln der zweiten Steine und der Tafel des ersten Steins zwischen einem Drittel und zwei Dritteln des Oberteilwinkels.

Bevorzugt sind die Tafeln der zweiten Steine gegenüber der Tafel des ersten Steins um einen Winkel geneigt, der höchstens um 10°, vorzugsweise höchstens um 5°, insbesondere höchstens um 3°, von dem Winkel abweicht, unter dem die Tafelfacetten des ersten Steins gegenüber der an sie angrenzenden Tafel geneigt sind. Besonders vorteilhaft ist es, wenn die Tafeln der zweiten Steine unter demselben Winkel wie die Tafelfacetten des ersten Steins gegenüber der Tafel des ersten Steins geneigt sind. Auf diese Weise wirken die Tafeln der zweiten Steine besonders vorteilhaft wie Facetten eines größeren Steins.

Die Stotzen eines erfindungsgemäßen Schmuckstücks können in ihrer Farbe an die Farbe der Steine angepasst werden. Bei farblosen oder nahezu farblosen Steinen sind Metallflächen mit einem hellen, silbrigweißen Glanz besonders vorteilhaft. Gut geeignet sind beispielsweise Oberflächen aus Platinmetallen. Insbesondere rhodinierte Stotzen können zwischen farblosen oder nahezu farblosen Steinen von einem ungeübten Betrachter kaum wahrgenommen werden. Bei Steinen mit einem gelblichen Farbton, beispielsweise Fancy Diamonds, kann es vorteilhaft sein, den Stotzen durch eine goldhaltige Oberfläche eine gelbliche Färbung zu geben.

Die Stotzen, manchmal auch Krappen genannt, können beispielsweise als zylindrische Stifte ausgebildet sein. Bevorzugt haben die Stotzen aber einen dreikantigen Querschnitt. Besonders vorteilhaft ist aber ein dreikantiger Querschnitt mit drei konvex gekrümmten Seiten. Auf diese Weise kann der Zwischenraum zwischen zwei benachbarten zweiten Steinen und dem ersten Stein in besonders großem Maß ausgefüllt werden und so der Eindruck eines einzigen großen Steins noch weiter verbessert werden.

Bevorzugt ist der erste Stein bei einem erfindungsgemäßen Schmuckstück im Zentrum eines von acht bis sechzehn zweiten Steinen gebildeten Rings angeordnet. Bei einer kleineren Anzahl von zweiten Steinen geben sich relativ große Zwischenräume zwischen zwei benachbarten zweiten Steinen und dem ersten Stein, so dass entsprechend größere Stotzen benötigt werden, größere Stotzen sind optisch leichter wahrnehmbar und stören deshalb die Illusion eines größeren Steins. Wenn mehr als sechzehn zweite Steine um den ersten Stein herum angeordnet sind, sind diese zweiten Steine notwendigerweise relativ klein, so dass die optische Vergrößerung des ersten Steins entsprechend geringer ist. Besonders vorteilhaft sind 10 bis 15, insbesondere 12 bis 14 zweite Steine, die den ersten Stein umgeben.

Eine weitere vorteilhafte Weiterbildung der Erfindung sieht vor, dass die Fassung eine zentrale Öffnung, in welcher der erste Stein sitzt, und die zentrale Öffnung ringförmig umgebende weitere Öffnungen, in denen die zweiten Steine sitzen, aufweist. Die Öffnungen können als Sacklöcher oder als Durchbrüche einer Scheibe ausgebildet sein. Auf diese Weise lässt sich das Einsetzen der Steine in die Fassung erleichtern.

Der erste Stein hat einen Brillantschliff. Die zweiten Steine haben bevorzugt ebenfalls einen Brillantschliff.

Weitere Einzelheiten und Vorteile der Erfindung werden an Ausführungsbeispielen unter Bezugnahme auf die beigefügten Abbildungen erläutert. Es zeigen:
- Figur 1: eine schematische Darstellung der Anordnung der Steine bei einem Ausführungsbeispiel eines erfindungsgemäßen Schmuckstücks in einer Draufsicht;
- Figur 2: eine Seitenansicht zu Figur 1;
- Figur 3: ein Ausführungsbeispiel einer Fassung für Steine der in Figur 1 gezeigten Anordnung.

In den Figuren 1 und 2 ist schematisch eine Anordnung von einem ersten Stein 1 und ihn umgebenden zweiten Steinen 2 dargestellt, die den optischen Eindruck eines größeren Steins erzeugt. Die ersten und zweiten Steine 1, 2 können in der in Figur 1 dargestellten Anordnung mit der in Figur 3 dargestellten Fassung gehalten werden.

Die Fassung 3 hat eine zentrale Öffnung für den ersten Stein 1 und die zentrale Öffnung umgebende weitere Öffnungen 4 für die zweiten Steine 2. Alle Öffnungen sind bei dem dargestellten Ausführungsbeispiel als Durchbrüche in einer Scheibe ausgebildet.

Zum Halten der Steine 1, 2 weist die Fassung 3 Stotzen 5 auf, die auch in Figur 1 dargestellt sind und jeweils in einem dreieckigen Zwischenraum zwischen zwei benachbarten zweiten Steinen 2 und dem ersten Stein 1 angeordnet sind. Die Stotzen 5 haben bevorzugt einen dreieckigen Querschnitt mit ausgebuchteten Seiten. Auf diese Weise können die Zwischenräume zwischen benachbarten zweiten Steinen 2 und dem ersten Stein1 besonders gut ausgefüllt werden.

Die Fassung 3 kann zusätzliche Positionierelemente 6 aufweisen, die außen zwischen zwei benachbarten zweiten Steinen 2 eingreifen.

Bei den Steinen des Schmuckstücks handelt es sich bevorzugt um Diamanten. Es können aber auch andere Steine verwendet werden. Die Stotzen 5 sind bevorzugt rhodiniert. Die Stotzen 5 können beispielsweise aus rhodiniertem Weißgold gefertigt sein. Rhodinierte Stotzen 5 haben den Vorteil, dass sie sich zwischen farblosen oder weitgehend farblosen Steinen mit ungeübtem Auge praktisch nicht wahrnehmen lassen.

Der zentral angeordnete erste Stein 1 hat einen Brillantschliff. Bevorzugt handelt es sich dabei um einen modernen Brillanten, der häufig auch als Vollbrillant bezeichnet wird. Gegen die Brillantschliffe sind beispielsweise Tolkowski-Brillant, Ideal-Brillant, Parker-Brillant, skandinavischer Standard-Brillant oder der sogenannte Feinschliff der Praxis.

Ein Stein mit einem modernen Brillantschliff hat ein Oberteil und ein Unterteil mit einer dazwischen liegenden Rundiste. Das Oberteil hat zusätzlich zu einer Tafel mindestens 32 Facetten. Das Unterteil mindestens 24 Facetten. Die an die Tafel angrenzenden Facetten werden als Tafelfacetten bezeichnet. Zwischen zwei Tafelfacetten erstreckt sich jeweils eine Hauptfacette. An die Rundiste können obere Rundistfacetten anschließen, die an Hauptfacetten angrenzen.

Die zweiten Steine 2 können ebenfalls einen Brillantschliff aufweisen. Erforderlich ist dies jedoch nicht. Wegen Ihrer kleineren Größe können die zweiten Steine 2 auch weniger Facetten aufweise, als für einen modernen Brillantschliff erforderlich. Auch die zweiten Steine haben aber eine Tafel und eine Rundiste.

Die Tafel 2a der zweiten Steine 2 ist in Bezug auf die Tafel 1 a des ersten Steins 1 nach außen geneigt. Die Tafeln 2a der zweiten Steine 2 können dabei mit der Tafel 1a des ersten Steins 1 Winkel zwischen 10° und 30°, insbesondere zwischen 15° und 25° einschließen. Bevorzugt ist, dass die Tafeln 2a der zweiten Steine 2 mit der Tafel 1 a des ersten Steins 1 jeweils einen Winkel einschließen, der kleiner als der Oberteilwinkel des ersten Steins 1 ist, vorzugsweise zwischen einem Drittel und zwei Dritteln des Oberteilwinkels beträgt.

Der erste Stein 1 ragt mit seiner Tafel 1 a über die zweiten Steine 2 hinaus. Bevorzugt befindet sich der größte Teil der Höhe des Oberteils oberhalb von den zweiten Steinen. Die Tafelfacetten 1 b des ersten Steins 1 liegen deshalb bei dem dargestellten Ausführungsbeispiel vollständig oberhalb von den zweiten Steinen 2.

Die Tafeln 2a der zweiten Steine 2 können vollständig oberhalb von der Rundiste des ersten Steins 1 angeordnet sein, wie dies in Figur 2 dargestellt ist. Die Tafeln 2a der zweiten Steine 2 erstrecken sich bei dem dargestellten Ausführungsbeispiel also zwischen der Höhe der Rundiste des ersten Steins 1 und dem unteren Ende der Tafelfacetten 1b.

Um den Eindruck eines einzigen großen Steins zu erzeugen ist es vorteilhaft, wenn die Ebene der Rundiste des ersten Steins 1 die Rundisten der zweiten Steine 2 schneidet. Die Ebende der Rundiste ist in Figur 2 durch eine Linie R dargestellt.

Die Tafeln 2a der zweiten Steine 2 schließen mit der Tafel 1 a des ersten Steins und somit auch mit der Ebene R der Rundiste einen Winkel ein, der bei dem dargestellten Ausführungsbeispiel mit dem Winkel übereinstimmt, den die Tafelfacetten 1 b des ersten Steins 1 mit der Ebene R der Rundiste bzw. der Tafel 1 a einschließen.

Bei dem dargestellten Ausführungsbeispiel sind ringförmig um den ersten Stein 1 vierzehn zweiten Steine 2 angeordnet. Es können aber auch ohne Weiteres eine größere oder kleinere Anzahl von zweiten Steinen 2 verwendet werden. Die für ein Schmuckstück verwendeten zweiten Steine 2 gleichen sich bevorzugt, haben also näherungsweise dieselbe Größe und bevorzugt auch denselben Schliff. Bevorzugt unterscheiden sich die Größen der zweiten Steine 2 um weniger als 10%, vorzugsweise weniger als 5% insbesondere weniger als 2%. Die zweiten Steine 2 können den ersten Stein 1 berühren. Möglich ist es aber auch, dass zwischen den zweiten Steinen 2 und dem ersten Stein 1 ein kleiner Spalt ist. Die Breite eines solchen Spalts sollte dabei höchstens ein Zehntel, vorzugsweise höchstens ein Zwanzigstel des Durchmessers der Rundiste eines zweiten Steins 2 betragen.

### Bezugszeichen

- 1: Erster Stein
- 1a: Tafel des ersten Steins
- 1b: Tafelfacetten des erstem Steins
- 2: Zweite Steine
- 2a: Tafel eines zweiten Steins
- 3: Fassung
- 4: Öffnungen
- 5: Stotzen
- 6.: Positionierelemente

- R: Ebene der Rundiste des ersten Steins

## Patentansprüche

1. Schmuckstück mit
einem geschliffenen ersten Stein (1), der einen Brillantschliff, eine Tafel (1a), an seine Tafel (1a) anschließende Tafelfacetten (1b) und eine Rundiste hat, zweiten geschliffenen Steinen (2), die um den ersten Stein (1) herum angeordnet und kleiner als der erste Stein (1) sind, wobei die zweiten Steine (2) jeweils eine Tafel (2a) haben, die in Bezug auf die Tafel (1a) des ersten Steins (1) nach außen geneigt ist, und
einer Fassung (3), die den ersten Stein (1) und die zweiten Steine (2) hält,
die Fassung (3) zum Halten der Steine (1, 2) Stotzen (5) aufweist, die jeweils in einem dreieckigen Zwischenraum zwischen zwei benachbarten zweiten Steinen (2) und dem ersten Stein (1) angeordnet sind, und **dadurch gekennzeichnet dass** die Tafelfacetten (1b) des ersten Steins (1) vollständig oberhalb von den zweiten Steinen (2) liegen.

2. Schmuckstück nach Anspruch 1, **dadurch gekennzeichnet, dass** der erste Stein (1) mit seiner Tafel (1a) über die zweiten Steine (2) hinausragt.

3. Schmuckstück nach einem der vorstehenden Ansprüche, **dadurch gekennzeichnet, dass** die Tafeln (2a) der zweiten Steine (2) zumindest teilweise, vorzugsweise vollständig, oberhalb von der Rundiste des ersten Steins (1) angeordnet sind.

4. Schmuckstück nach einem der vorstehenden Ansprüche, **dadurch gekennzeichnet, dass** die zweiten Steine (2) jeweils eine Rundiste haben, die zumindest teilweise unterhalb von einer geometrische Ebene (R), in der die Rundiste des ersten Steins (1) liegt, angeordnet ist.

5. Schmuckstück nach einem der vorstehenden Ansprüche, **dadurch gekennzeichnet, dass** die Ebene (R) der Rundiste des ersten Steins (1) die Rundisten der zweiten Steine (2) schneidet.

6. Schmuckstück nach einem der vorstehenden Ansprüche, **dadurch gekennzeichnet, dass** die Tafeln (2a) der zweiten Steine (2) mit der Tafel (1a) des ersten Steins (1) jeweils einen Winkel einschließen, der kleiner als der Oberteilwinkel des ersten Steins (1) ist, vorzugsweise zwischen einem Drittel und zwei Dritteln des Oberteilwinkels beträgt.

7. Schmuckstück nach einem der vorstehenden Ansprüche, **dadurch gekennzeichnet, dass** die Stotzen (5) einen dreikantigen Querschnitt haben.

8. Schmuckstück nach einem der vorstehenden Ansprüche, **dadurch gekennzeichnet, dass** 8 bis 16, vorzugsweise 10 bis 15, insbesondere 12 bis 14, zweite Steine (2) den ersten Stein (1) umgeben.

9. Schmuckstück nach einem der vorstehenden Ansprüche, **dadurch gekennzeichnet, dass** die Fassung (3) eine zentrale Öffnung (4), in welcher der erste Stein (1) sitzt, und die zentrale Öffnung (4) ringförmig umgebende weitere Öffnungen (4), in denen die zweiten Steine (2) sitzen, aufweist.

10. Schmuckstück nach einem der vorstehenden Ansprüche, **dadurch gekennzeichnet, dass** die Tafeln (2a) der zweiten Steine (2) mit der geometrischen Ebene (R) in der die Rundiste des ersten Steins (1) liegt, einen Winkel einschließen, der höchstens 10°, vorzugsweise höchstens 5°, insbesondere höchstens 3°, von dem Winkel abweicht, unter dem die Tafelfacetten (1b) des ersten Steins (1) gegenüber der Tafel (1a) des ersten Steins (1) geneigt sind.

11. Schmuckstück nach einem der vorstehenden Ansprüche, **dadurch gekennzeichnet, dass** die zweiten Steine (2) den ersten Stein (1) berühren oder zwischen den zweiten Steinen (2) und dem ersten Stein (1) ein Spalt ist, dessen Breite höchstens ein Zehntel, vorzugsweise höchstens ein Zwanzigstel des Durchmessers der Rundiste eines zweiten Steins (2) beträgt.

## Claims

1. A piece of jewelry, comprising:
a cut first stone (1), which has a brilliant cut, a table (1a), table facets (1 b) adjoining the table (1a) of the stone, and a girdle; second cut stones (2), which are disposed around the first stone (1) and smaller than the first stone (1), each of the second stones (2) having a table (2a) that is outwardly inclined with respect to the table (1 a) of the first stone (1);
a setting (3) that holds the first stone (1) and the second stones (2);
the setting (3) for holding the stones (1, 2) comprising prongs (5), each of which is disposed in a triangular space between two neighboring second stones (2) and the first stone (1),
**characterized in that** the table facets (1b) of the first stone (1) are located completely above the second stones (2).

2. The piece of jewelry according to claim 1, **characterized in that** the table (1a) of the first stone (1) protrudes over the second stones (2).

3. The piece of jewelry according to any one of the preceding claims, **characterized in that** the tables (2a) of the second stones (2) are disposed at least partially, preferably completely, above the girdle of the first stone (1).

4. The piece of jewelry according to any one of the preceding claims, **characterized in that** each of the second stones (2) has a girdle, which is disposed at least partially below a geometric plane (R) in which the girdle of the first stone (1) is located.

5. A piece of jewelry according to any one of the preceding claims, **characterized in that** the plane (R) of the girdle of the first stone (1) intersects the girdles of the second stones (2).

6. The piece of jewelry according to any one of the preceding claims, **characterized in that** the tables (2a) of the second stones (2) in each case form an angle with the table (1a) of the first stone (1) which is smaller than the crown angle of the first stone (1), and preferably is between one third and two thirds of the crown angle.

7. The piece of jewelry according to any one of the preceding claims, **characterized in that** the prongs (5) have a triangular cross-section.

8. The piece of jewelry according to any one of the preceding claims, **characterized in that** 8 to 16, preferably 10 to 15, and in particular 12 to 14, second stones (2) surround the first stone (1).

9. The piece of jewelry according to any one of the preceding claims, **characterized in that** the setting (3) has a central opening (4) in which the first stone (1) is seated, and the central opening (4) has annularly surrounding further openings (4) in which the second stones (2) are seated.

10. The piece of jewelry according to any one of the preceding claims, **characterized in that** the tables (2a) of the second stones (2) form an angle with the geometric plane (R) in which the girdle of the first stone (1) is located, the angle deviating no more than 10°, preferably no more than 5°, and in particular no more than 3° from the angle at which the table facets (1b) of the first stone (1) are inclined with respect to the table (1a) of the first stone (1).

11. The piece of jewelry according to any one of the preceding claims, **characterized in that** the second stones (2) make contact with the first stone (1) or a gap is present between the second stones (2) and the first stone (1), the width of the gap being no more than one tenth, preferably no more than one twentieth, the diameter of the girdle of a second stone (2).

## Revendications

1. Pièce de joaillerie avec
une première pierre (1) taillée qui a une taille en diamant, une table (1a), des facettes de table (1b) adjacentes à la table (1a) et un rondiste,
des deuxièmes pierres (2) taillées qui sont disposées en entourant la première pierre (1) et qui sont plus petites que la première pierre (1), où les deuxièmes pierres (2) ont respectivement une table (2a) qui est inclinée vers l'extérieur par rapport à la table (1 a) de la première pierre (1), et
une monture (3) qui maintient la première pierre (1) et les deuxièmes pierres (2),
la monture (3) présente des griffes (5) pour le maintien des pierres (1, 2) qui sont respectivement disposées dans un espace intermédiaire triangulaire entre deux deuxièmes pierres (2) voisines et la première pierre (1), et **caractérisée en ce que** les facettes de table (1b) de la première pierre (1) se situent complètement au dessus des deuxièmes pierres (2).

2. Pièce de joaillerie selon la revendication 1, **caractérisée en ce que** la première pierre (1), avec sa table (1 a), dépasse vers l'extérieur par dessus les deuxièmes pierres (2).

3. Pièce de joaillerie selon l'une des revendications précédentes, **caractérisée en ce que** les tables (2a) des deuxièmes pierres (2) sont disposées au moins partiellement, de préférence, totalement, au dessus du rondiste de la première pierre (1).

4. Pièce de joaillerie selon l'une des revendications précédentes, **caractérisée en ce que** les deuxièmes pierres (2) ont chacune un rondiste qui est disposé au moins partiellement en dessous d'un plan (R) géométrique dans lequel se situe le rondiste de la première pierre (1).

5. Pièce de joaillerie selon l'une des revendications précédentes, **caractérisée en ce que** le plan (R) du rondiste de la première pierre (1) passe par les rondistes des deuxièmes pierres (2).

6. Pièce de joaillerie selon l'une des revendications précédentes, **caractérisée en ce que** les tables (2a) des deuxièmes pierres (2) forment chaque fois un angle avec la table (1a) de la première pierre (1), qui est plus petit que l'angle de la partie supérieure de la première pierre (1), de préférence entre un tiers et deux tiers de l'angle de la partie supérieure.

7. Pièce de joaillerie selon l'une des revendications précédentes, **caractérisée en ce que** les griffes (5) ont une section transversale triangulaire.

8. Pièce de joaillerie selon l'une des revendications précédentes, **caractérisée en ce que** 8 à 16, de préférence 10 à 15, préférentiellement 12 à 14, deuxièmes pierres (2) entourent la première pierre (1).

9. Pièce de joaillerie selon l'une des revendications précédentes, **caractérisée en ce que** la monture (3) présente un orifice central (4) dans lequel est plantée la première pierre (1), et l'orifice central présente d'autres orifices (4), entourant l'orifice central (4) en faisant un cercle, dans lesquels sont plantées les deuxièmes pierres (2).

10. Pièce de joaillerie selon l'une des revendications précédentes, **caractérisée en ce que** les tables (2a) des deuxièmes pierres (2) font un angle avec le plan (R) géométrique dans lequel se situe le rondiste de la première pierre (1) qui dévie au plus de 10 °, de préférence au plus de 5 °, préférentiellement au plus de 3 ° de l'angle sous lequel les facettes de table (1b) de la première pierre (1) sont inclinées par rapport à la table (1a) de la première pierre (1).

11. Pièce de joaillerie selon l'une des revendications précédentes, **caractérisée en ce que** les deuxièmes pierres (2) touchent la première pierre (1), ou il y a une fente entre les deuxièmes pierres (2) et la première pierre (1) dont la largeur se situe au plus à un dixième, de préférence, au plus à un vingtième, du diamètre du rondiste d'une deuxième pierre (2).
